# EUROPÄISCHE PATENTSCHRIFT

(11) **EP 0 401 554 B1**
(45) Veröffentlichungstag und Bekanntmachung des Hinweises auf die Patenterteilung: **26.02.1992**
(21) Anmeldenummer: 90109096.9
(22) Anmeldetag: 15.05.1990
(51) Int. Cl.: B65B 13/04, B65B 13/18

(54) **Maschine zum Umschnüren von Packstücken**
Machine for binding packages
Machine de cerclage de paquets

(30) Priorität: 08.06.1989 DE 3918674
(43) Veröffentlichungstag der Anmeldung: 12.12.1990
(73) Patentinhaber: BÜTTNER KOMMANDITGESELLSCHAFT MASCHINENFABRIK GMBH & CO., D-5657 Haan 2 (DE)
(72) Erfinder: Büttner, Hans Hugo, D-4020 Mettman (DE)
(74) Vertreter: Rieder, Hans-Joachim, Dr.

(56) Entgegenhaltungen:
- EP-A- 0 178 385
- GB-A- 2 064 466

## Beschreibung

Die Erfindung bezieht sich auf eine Maschine zum Umschnüren von Packstücken gemäß Oberbegriff des Patentanspruches 1.

Eine derartige Maschine ist bekannt aus der EP-PS 178 385, wobeinach Verlagerung des Umschnürungsmittel-Führungsgliedes in die oberhalb der Packstück-Oberseite liegende Höhenlage die freigespannte Sehne vorliegt, die beim Durchlauf des Packstückes ausgestülpt wird. Nach beendeter Umschnürung kehrt das Umschnürungsmittel-Führungsglied stets in seine Ausgangsstellung zurück. Das bedeutet, daß jedes die Maschine durchlaufende Packstück eine in Vorschubbewegung verlaufende Umschnürung erhält. Es lassen sich mit einer solchen Maschine straffe Umschnürungen herstellen wegen des mehrmaligen Ausstülpens des Umschnürungsmittels.

Der Erfindung liegt nun die Aufgabe zugrunde, eine Maschine der in Rede stehenden Art in herstellungstechnisch einfacher Weise so auszugestalten, daß der Einsatzbereich erhöht ist.

Gelöst wird diese Aufgabe durch die im Patentanspruch 1 angegebene Erfindung.

Die Unteransprüche stellen vorteilhafte Weiterbildungen des Patentanspruches 1 dar.

Zufolge derartiger Ausgestaltung ist der Einsatzbereich einer gattungsgemäßen Maschine erhöht. Die die Maschine durchlaufenden Packstücke können wahlweise mit einer Verschnürung versehen werden. Dennoch wird die vorteilhafte Arbeitsweise der Maschine nicht aufgegeben. Das bedeutet, daß die entsprechenden Umschnürungen stets straff erzeugt werden. Soll an einem Packstück keine Umschnürung vorgesehen werden, so fährt der sich seitlich der Förderstrecke auf- und ab bewegende Träger in seine Tiefstellung verbunden damit, daß das Umschnürungsmittel-Führungsglied aus der Höhenlage oberhalb der Packstück-Oberseite in die Höhenlage unterhalb der Förderstrecke gelangt und dabei in die durch die Umlenkstellung gebildete, nach oben offene Mulde der Förderstrecke eintaucht. Es liegt dann keine freigespannte Sehne oberhalb der Förderstrecke vor, so daß das Packstück, ohne eine Umschnürung zu erhalten, die Förderstrecke passiert. Vornehmlich ist dies der Fall, wenn es sich bezüglich der Packstücke um Zeitungsstapel mit nur wenigen Zeitungen handelt. In der Regel werden Zeitungsstapel mit einer Kreuzumschnürung versehen. Die eine Umschürung wird in der erfindungsgemäßen Maschine und die andere z. B. in einer Ringmaschine erzeugt. Das bedeutet, daß ein nur aus wenigen Zeitungen bestehender Zeitungsstapel nur die Umschnürung innerhalb der Ringmaschine erhält, weil dort kein Ausstülpen stattfindet, sondern das Umschnürungsmittel von einem Umschnürungsring um das Packstück herumgelegt wird. Ist dagegen die Umschnürung innerhalb der erfindungsgemäßen Maschinen erforderlich, so fährt der Träger in seine Hochstellung, so daß dann der querseitig in den Bereich der Förderstrecke reichende Arm des Umschnürungsmittel-Führungsgliedes in die Höhenlage oberhalb der Packstück-Oberseite fährt. Dadurch liegt wieder die freigespannte Sehne zwischen dem Greifer und dem Umschnürungsmittel-Führungsglied vor, so daß beim Durchlauf des nächsten Packstückes das Ausstülpen und anschließende Umschnüren des Packstückes stattfindet. Eine hohe Umschnürungsleistung im Hinblick auf Umschnürungen pro Zeiteinheit erhält die Maschine durch die Tatsache, daß der Träger und die Umlenkstellen der Förderstrecke auf einem gemeinsamen in Bewegungsrichtung des Packstückes vor- und zurückbeweglichen Wagen sitzen. Dieser Wagen nimmt gleichzeitig auch den Greifer und die Verschlußeinrichtung auf. Das Packstück braucht daher während seines Durchlaufs durch die Maschine nicht stillgesetzt zu werden, selbst wenn der Verschlußvorgang stattfindet. Wenn vor dem zweiten Einstülpen des Umschnürungsmittels schon der Vorlauf des Wagens einsetzt, kann man, da beide Bewegungen in Transportrichtung liegen, einen weichen Übergang hinsichtlich der Umschnürung schaffen unter Schonung der rückwärtigen Packstückecke. Die Geschwindigkeiten sind jedoch so, daß diejenige des Stößels, welcher das Umschnürungsmittel von rückwärts in Richtung der Verschlußeinrichtung einstülpt, größer ist als die Durchlaufgeschwindigkeit des Packstückes. Ein störungsfreier Arbeitsablauf ist dabei dadurch gewährleistet, daß die Förderstrecke aus zwei parallellaufenden Riementrieben besteht, die einen Spalt zum Durchtritt des das Umschnürungsmittel von rückwärts in Richtung der Verschlußeinrichtung einstülpenden Stößels belassen. Innerhalb dieses Spaltes arbeitet der Stößel und kann daher nicht mit dem Riementrieben kollidieren, und zwar auf Höhe der Mulde. Die diese bildenden Umlenkstellen können als freifliegend gelagerte Walzen gestaltet sein, wodurch sich der vorgenannte Spalt ergibt.

Nachstehend wird ein Ausführungsbeispiel der Erfindung anhand der Zeichnung erläutert. Es zeigt:
Fig. 1 in stark schematisierter Darstellung eine Seitenansicht der Maschine, und zwar bei in der Hochstellung befindlichem Träger mit Umschnürungsmittel-Führungsglied bei freigespannter Sehne,
Fig. 2 eine Teildraufsicht der Maschine im Bereich des in den Bereich der Förderstrecke reichenden, das Umschnürungsmittel-Führungsglied bildenden Armes,
Fig. 3 eine Seitenansicht der Förderstrecke im Bereich der Mulde mit in diese eingetauchtem Arm,
Fig. 4-9 in schematischen Darstellungen Positionen während des Umschnürens eines Packstückes und
Fig. 10 ebenfalls in schematischer Darstellung einen Teilbereich der Maschine im Bereich der Packstück-Förderstrecke, in deren Mulde der Arm eingetaucht ist, so daß das durchlaufende Packstück keine Umschnürung erhält.

Die Maschine zum Umschnüren von Packstücken P besitzt ein rahmenartiges Maschinengestell 1. Letzteres weist zwei parallel zueinander verlaufende Führungsschienen 2 auf, auf welchen ein rahmenförmig gestalteter Wagen 3 hin- und zurückbewegbar ist. Die Führungsschienen 2 verlaufen in Packstück-Durchlaufrichtung x. Gebildet ist die Packstück-Förderstrecke 4 von zwei parallellaufenden Riementrieben 5, 6, welche auf Höhe der Umschnürungsebene y-y einen Spalt 7 zwischen sich belassen.

Die Riementriebe 5, 6 besitzen ein- und auslaufseitig des Maschinengestells 1 gelagerte Walzen 8, 9. Sodann sind zumindest für den Riementrieb 5 wagenseitige Umlenkwalzen 10, 11, 12 und 13, 14, 15, 16 vorgesehen. Die Umlenkwalzen 10, 11, 12 sind dem vorlaufenden Trumm und die übrigen Umlenkwalzen 13, 14, 15, 16 dem rücklaufenden Trumm zugeordnet. Vorgenannte Umlenkrollen 10 - 16 weisen eine freifliegende Lagerung auf. Die entsprechen de Lagerstelle befindet sich an dem dem Spalt 7 gegenüberliegenden Teil des Wagens 3 und ist im einzelnen nicht näher veranschaulicht. Durch die Umlenkwalzen 10, 11, 12 wird eine nach oben offene Mulde 17 an der Packstück-Förderstrecke 4 gebildet, die sich bei vor- und zurücklaufendem Wagen 3 mitbewegt.

Ferner nimmt der Wagen 3 zwei seitlich die Packstück-Förderstrecke 4 überragende, vertikal ausgerichtete und parallel verlaufende Führungsstangen 18 auf, auf welchen ein Träger 19 verschiebbar ist. An dem Träger 19 greift die Kolbenstange 20 eines nicht veranschaulichten Hubzylinders an. Von dem seitlich der Förderstrecke 4 aufund abbewegbaren Träger 19 geht ein horizontal ausgerichteter, quer zur Förderstrecke 4 verlaufender Arm 21 aus. Endseitig desselben befindet sich eine Umlenkrolle 22, deren Achse in Packstück-Förderrichtung verläuft. Sodann ist der Arm endseitig mit einem nach unten ragenden Ausleger 23 versehen. Endseitig lagert dieser eine Umlenkrolle 24, deren Achse spitzwinklig zur Packstück-Förderrichtung x verläuft. Beim Ausführungsbeispiel beträgt der Winkel zwischen der Achse der Umlenkrolle 24 und der Packstück-Bewegungsrichtung ca. 45° . Ferner nimmt der Ausleger 23 eine weitere Umlenkrolle 25 auf. Deren Achse liegt etwas oberhalb derjenigen der Umlenkrolle 24. Die Achse dieser Umlenkrolle 25 erstreckt sich quer zur Packstück-Förderrichtung. Das von einer nicht veranschaulichten Umschnürungsmittel-Vorratsrolle abgezogene Umschnürungsmittel 26 verläuft längs des Armes 21 und umschlingt die Umlenkrolle 22. Von dort ist das Umschnürungsmittel 26 um die schäg zur Packstück-Förderrichtung stehende Umlenkrolle 24 herumgelegt. Anschließend umschlingt das Umschnürungsmittel 26 die Umlenkrolle 25, um von dort aus gemäß Fig. 1 als freigespannte Sehne S zu einem unterhalb der Förderstrecke 4 angeordneten Greifer 27 zu laufen. Letzterer ist Bestandteil einer strichpunktiert veranschaulichten Verschlußeinrichtung 28. Der Greifer 27 ist fingerartig gestaltet und aufund abbewegbar. Mit dem Greifer 27 zusammen wirkt eine in der Umschnürungsebene y-y angeordnete Rolle 29, die an einem von der Verschlußeinrichtung 28 gesteuerten Stößel 30 sitzt.

In Gegenüberlage zum Greifer 27 ist eine obere Druckbakke 31 zugeordnet, welche mit einer Heizlamelle 32 und einer unteren Druckbacke 33 zusammenwirkt. Ferner ist der Druckbacke noch eine Halteklemme 34 für das Umschnürungsmittel 26 zugeordnet.

Es stellt sich folgende Wirkungsweise ein:
Gemäß Fig. 1 befindet sich die Maschine in ihrer Ausgangsstellung. Das Umschnürungsmittelende 26′ ist vom Greifer 27 gehalten und verläuft von dort über die Umlenkrollen 25, 24, 22 zum das Umschnürungsmittel-Führungsglied bildenden Arm 21. Es liegt dann eine freigepannte Sehne S vor. Ferner befinden sich in dieser Stellung die Druckbacke 31, die Heizlamelle 32, die untere Druckbacke 33 und die Halteklemme 34 in zurückverlagerter Stellung. Das bedeutet, daß sie sich nicht in der Umschnürungsebene y-y erstrecken. Ferner ist der Wagen 3 über nicht dargestellte Mittel in Richtung auf das einlaufseitige Ende der Maschine bewegt worden. Wird nun ein Packstück P in Bewegungsrichtung x zugeführt, so führt dieses zu einem Ausstülpen der freigespannten Sehne S gemäß Fig. 4. Fig. 5 veranschaulicht, daß der Greifer 27 in Aufwärtsrichtung gefahren ist, während die obere Druckbacke 31 und die Halteklemme 34 vorgesteuert sind und das der Verschlußeinrichtung zugekehrte Umschnürungsmittelende 26′ erfassen und es einklemmen. Der Greifer 27 seinerseits öffnet dann. Gleichzeitig mit diesem Vorgang ist der Träger 19 mit seinem Arm 21 in Abwärtsrichtung gefahren und zieht dabei das Umschnürungsmittel 26 über die obere rechte Ecke des Packstücks P, und zwar in Förderrichtung gesehen. In seiner Tiefstellung taucht der Arm 21 in die von den Umlenkstellen gebildete Mulde 17 der Packstück-Förderstrecke 4 ein. Zufolge der spitzwinklig zur Packstück-Bewegungsrichtung x gelagerten Umlenkrolle 24 erstreckt sich nur der der Packstück-Rückseite zugekehrte Umschnürungsmittelabschnitt in der Umschnürungsebene y-y.

Der nächste Bewegungsschritt besteht darin, daß der geöffnete Greifer 27 in Abwärtsrichtung fährt unter Erzielung der Stellung gemäß Fig. 6, wobei das Ende des Umschnürungsmittels 26 den Greifer 27 verlassen hat.

Von der Verschlußeinrichtung gesteuert, tritt dann der Stößel 30 mit Rolle 29 vor unter Erzielung eines weiteren eingestülpten Umschnürungsmittelabschnittes, vgl. Fig. 10. Dabei erfaßt die Rolle 29 ausschließlich den in der Umschnürungsebene y-y verlaufenden Umschnürungsmittelabschnitt. Gleichzeitig mit dem Einsetzen der Bewegung des Stößels 30 oder zeitverschoben hierzu setzt sich der Wagen 3 in Packstück-Förderrichtung x in Bewegung, so daß bei dem dann folgenden Verschlußvorgang kein Stillstand des Packstückes P auftritt. Ferner fährt der Greifer 27 während dieses Vorganges zur anderen Seite der Druckbacke 31 und schließt, wodurch das Umschnürungsmittel im Bereich der Verbindungsstelle an zwei Stellen gehalten ist.

Es folgt nun der in Fig. 8 dargestellte nächste Arbeitsschritt. Dieser besteht darin, daß der geschlossene Greifer 27 in Aufwärtsrichtung fährt. Dann steuern die untere Druckbacke 33 und die Heizlamelle 32 vor. Die entsprechenden Umschnürungsmittelabschnitte werden dabei erhitzt. Danach fährt die Heizlamelle 32 zurück und die untere Druckbacke 33 in Aufwärtsrichtung, wobei die entsprechenden Umschnürungsmittelabschnitte verschweißt werden. Nach einer kurzen Abkühlzeit erfolgt eine Abwärtsbewegung des Greifers 27. Gleichzeitig wird das Umschnürungsmittel 26 über die der unteren Druckbacke 33 seitlich benachbarte Messerschneide 35 gezogen unter Durchtrennen des Umschnürungsmittels 26. Das dann vorliegende Umschnürungsmittelende ist ausschließlich vom Greifer 27 gehalten, vgl. Fig. 9. Die untere Druckbacke 33 öffnet nun und obere und untere Druckbacke fahren aus der Umschnürungsebene zurück, so daß das Packstück P ohne Stillstand weiter befördert wird. Aus Fig. 9 ist ersichtlich, daß der Greiferspalt 36 in der Horizontalen liegt. Nun fährt der Greifer 27 wieder zur anderen Seite der oberen Druckbacke 31 zurück und dreht dabei um 360°, während der Träger 19 mit dem Arm 21 wieder aufwärtsfährt unter Erreichen der Ausgangsstellung gemäß Fig. 1. Die Drehbewegung des Greifers 27 ist derart, daß dabei kein Umschnürungsmittel auf diesen aufgewickelt wird. Der Greiferspalt 36 hat sich somit im Takt während seiner Hin- und Rückbewegung um 360° gedreht.

Sodann ist nach Freigabe des Packstückes auch der Wagen 3 wieder in seine Ausgangsstellung gemäß Fig. 1 zurückgekehrt.

Es kann jedoch erwünscht sein, daß das folgende Packstück P′ keine Umschnürung in der Maschine erhalten soll. Dann verbleibt der Träger 19 nach durchgeführter Umschnürung des zuletzt durchgelaufenen Packstückes P in seiner Tiefstellung. Das bedeutet, daß sich auch der Arm 21 in der Mulde 17 der Packstück-Förderstrecke 4 befindet und demnach nicht im Bewegungsweg des Packstückes P′ liegt. Es findet somit kein Ausstülpen einer Umschnürungsmittelsehne statt. Entsprechend der Anzahl der nicht zu umschürenden Packstücke verbleibt der Träger 19 mit dem Arm in seiner Tiefstellung und kehrt erst dann in seine obere Stellung zurück, wenn Packstücke wieder umschnürt werden sollen, so daß nach einer entsprechenden Aufwärtsverlagerung des Trägers mit Arm wiederum die Stellung gemäß Fig. 1 vorliegt.

## Patentansprüche

1. Maschine zum Umschnüren von Packstücken (P) mit einem von einer Vorratsrolle abziehbaren Umschnürungsmittel (26), bei welcher das Packstück (P) durch Vorschub auf einer Packstück-Förderstrecke (4) eine quer zur Vorschubbewegung (x) vom Zuführende zu einem Greifer (27) gespannte Sehne (S) austülpt, welche von dem unterhalb der Förderstrecke (4) angeordneten, einer Verschlußeinrichtung (28) benachbarten Greifer (27) bis zu einem Umschnürungsmittel-Führungsglied reicht, welches aus einer Höhenlage oberhalb der Packstück-Oberseite bis in eine Höhenlage unterhalb der Förderstrecke (4) verlagerbar ist, dadurch gekennzeichnet, daß das Umschnürungsmittel-Führungsglied als querseitig in den Bereich der Förderstrecke (4) reichender Arm (21) eines sich seitlich der Förderstrecke (4) auf- und abbewegenden Trägers (19) gestaltet ist und in Tiefstellung des Trägers (19) in eine durch Umlenkstellen (Umlenkwalzen 10, 11, 12, 13) gebildete, nach oben offene Mulde (17) der Förderstrecke (4) eintaucht.

2. Maschine, nach Anspruch 1, dadurch gekennzeichnet, daß der Träger (19) und die Umlenkstellen (Umlenkwalzen 10, 11, 12) der Förderstrecke (4) auf einem gemeinsamen, in Bewegungsrichtung (x) des Packstükkes (P, P′) vor- und zurückbewegenden Wagen (3) sitzen, in welchem auch der Greifer (27) und die Verschlußeinrichtung (28) angeordnet sind,

3. Maschine, nach Anspruch 1 oder Anspruch 2, dadurch gekennzeichnet, daß die Förderstrecke (4) aus zwei parallellaufenden Riementrieben (5, 6) besteht, die einen Spalt (7) zum Durchtritt eines das Umschnürungsmittel (26) von rückwärts in Richtung der Verschlußeinrichtung (28) einstülpenden Stößels (30) belassen.

## Revendications

1. Machine destinée au cerclage d'emballages (P) comportant un moyen de cerclage (26) susceptible d'être déroulé à partir d'un rouleau de réserve, dans laquelle l'emballage (P), en avançant sur un trajet d'avancement, crée une déformation par poussée dans une partie (S) formant une corde, qui est tendue à partir de l'extrémité d'alimentation jusqu'à un élément de saisie (27), transversalement au déplacement d'avancement et qui s'étend de l'élément de saisie (27) qui est disposé en-dessous du trajet d'avancement (4), et qui est voisin d'un dispositif de fermeture, jusqu'à un organe de guidage de moyen de cerclage qui peut être déplacé à partir d'une position située en hauteur au-dessus de la face supérieure de l'emballage, jusqu'à une position située en hauteur en-dessous du trajet d'avancement (4), caractérisée en ce que l'organe de guidage du moyen de cerclage a la conformation d'un bras (21) qui s'étend transversalement dans la zone du trajet (4) d'avancement et qui appartient à un support (19) qui se déplace vers le haut et vers le bas et qui plonge, lorsque le support (19) est en position basse dans un renfoncement (17), ouvert vers le haut, du trajet d'avancement (4), lequel est conforme aux emplacements de renvoi (rouleaux de renvoi 10, 11, 12, 13).

2. Machine selon la revendication 1, caractérisée en ce que le support (19) et les emplacements de renvoi (rouleaux de renvoi 10, 11, 12) du trajet d'avancement (4) sont montés sur un chariot (3) commun qui se déplace vers l'avant et vers l'arrière dans la direction (x) de l'emballage (P, P′), sur lequel sont également disposés l'élément de saisie (27) et le dispositif de fermeture (28).

3. Machine selon la revendication 1 ou selon la revendication 2, caractérisée en ce que le trajet d'avancement (4) est constitué par deux entraînements à courroie (5, 6) qui laissent entre eux un intervalle (7) pour le passage d'un coulisseau (30) qui forme une boucle dans le moyen de cerclage (26) à partir de l'arrière en direction du dispositif de fermeture (28).

## Claims

1. Machine for tying up packages (P) using a tying means (26) which can be drawn from a supply reel, in which the package (P) bulges a chord (S) stretched transversely to the advance movement (x) from the feed end to a gripper (27) by advancing on a package conveying path (4), which chord (S) extends from the gripper (27) next to a sealing device (28) and arranged below the conveying path (4) to a tying means guide member which can be displaced from a height above the top side of the package to a height below the conveying path (4), characterised in that the tying means guide member is formed as an arm (21) of a carrier (19) moving up and down laterally of the conveying path (4) and extending on the transverse side in the region of the conveying path (4), and in the lower position of the carrier (19) dips into a depression (17) of the conveying path (4) which is open at the top and is formed by deflecting points (deflecting rollers 10, 11, 12, 13).

2. Machine according to claim 1, characterised in that the carrier (19) and the deflecting points (deflecting rollers 10, 11, 12) of the conveying path (4) sit on a common carriage (3) moving forwards and backwards in the direction of movement (x) of the package (P, P′), in which the gripper (27) and the sealing device (28) are also arranged.

3. Machine according to claim 1 or claim 2, characterised in that the conveying path (4) comprises two parallelrunning belt drives (5, 6) which leave a gap (7) for the passage of a striker (30) drawing-in the tying means (26) from behind in the direction of the sealing device (28).
